# EUROPÄISCHE PATENTSCHRIFT

(11) **EP 3 325 106 B1**
(45) Veröffentlichungstag und Bekanntmachung des Hinweises auf die Patenterteilung: **06.12.2023**
(21) Anmeldenummer: 16759716.0
(22) Anmeldetag: 24.08.2016
(51) Int. Cl.: A62C 3/07, A62C 3/16, B61D 49/00, B60R 16/03, B61D 17/12

(54) **BRANDSCHUTZ FÜR EINEN SCHALTER IN EINEM FAHRZEUG, INSBESONDERE SCHIENENFAHRZEUG**
FIRE PROTECTION FOR A SWITCH IN A VEHICLE, IN PARTICULAR A RAIL VEHICLE
PROTECTION ANTI-INCENDIE POUR INTERRUPTEUR DANS UN VÉHICULE, EN PARTICULIER UN VÉHICULE FERROVIAIRE

(30) Priorität: 22.09.2015 DE 102015218176
(43) Veröffentlichungstag der Anmeldung: 30.05.2018
(73) Patentinhaber: Siemens Mobility GmbH, 81739 München (DE)
(72) Erfinder: BIERKE, Andreas, 91054 Buckenhof (DE); DICK, Florian Sebastian, 51069 Köln (DE); KITZEL, Hans-Peter, 90427 Nürnberg (DE)
(74) Vertreter: Siemens Patent Attorneys
(86) Internationale Anmeldenummer: PCT/EP2016/069950
(87) Internationale Veröffentlichungsnummer: WO 2017/050509

(56) Entgegenhaltungen:
- WO-A2-2004/035366
- DE-A1-102011 081 785
- DE-A1-102013 214 310
- DE-B- 1 063 628
- DE-B3-102012 204 300
- Anonymous: "File:TTC LRV 4401 Roof Details.JPG - Wikimedia Commons", , 5 April 2014 (2014-04-05), pages 1-2, XP055890500, Retrieved from the Internet: URL:https://commons.wikimedia.org/wiki/Fil e:TTC_LRV_4401_Roof_Details.JPG [retrieved on 2022-02-11]
- Anonymous: "How Electric Locomotives (Electric Trains) Work?", , 5 May 2014 (2014-05-05), XP093011844, Retrieved from the Internet: URL:https://studyelectrical.com/2014/05/ho w-electric-locomotives-work.html [retrieved on 2023-01-05]

## Beschreibung

Die Erfindung bezieht sich auf ein Schienenfahrzeug mit einem elektrischen Hauptschalter, der im eingeschalteten Zustand eine elektrische Energieversorgung, insbesondere eine externe elektrische Energieversorgung, mit im Fahrzeug befindlichen elektrischen Komponenten verbindet und im ausgeschalteten Zustand die externe elektrische Energieversorgung von den elektrischen Komponenten trennt.

Fahrzeuge mit einem derartigen elektrischen Hauptschalter werden insbesondere in Form von Schienenfahrzeugen oder in Form elektrisch angetriebener Busse des öffentlichen Nahverkehrs eingesetzt. Insbesondere ist ein Fahrzeug der oben angegebenen Art aus der DE 10 63 628 B bekannt, die ein austauschbares Antriebsaggregat für ein Schienentriebzug, insbesondere für ein Gliedertriebzug, zum Gegenstand hat. Das Fahrzeug ist zwischen Gleichstrom- und Wechselstrombetrieb umschaltbar, wobei für beide Betriebsarten ein zugehöriger Hauptschalter vorgesehen ist.

Die Internetveröffentlichung "File:TTC LRV 4401 Roof Details.JPG - Wikimedia Commons", (URL: https://commons.wikimedia.org/wiki/ File:TTCLRV4401 - Roof - Details.JPG) offenbart ein Schienenfahrzeug mit Dachcontainern und einem Stromabnehmer, der auf dem Dach des Fahrzeugs angeordnet ist, wobei Seitenwandverkleidungen des Schienenfahrzeugs das Dach überragen.

Der Erfindung liegt die Aufgabe zugrunde, ein Schienenfahrzeug anzugeben, bei dem die Fahrfähigkeit des Fahrzeugs auch im Falle eines Brands möglichst lange erhalten bleibt.

Diese Aufgabe wird erfindungsgemäß durch ein Schienenfahrzeug mit den Merkmalen gemäß Patentanspruch 1 gelöst. Vorteilhafte Ausgestaltungen des erfindungsgemäßen Fahrzeugs sind in Unteransprüchen angegeben.

Danach ist erfindungsgemäß vorgesehen, dass der Hauptschalter im Bereich einer Dachöffnung des Fahrzeugdaches angeordnet ist und unterhalb der Dachöffnung eine Brandschutzhaube montiert ist, die den Bereich unterhalb der Dachöffnung verschließt und geeignet ist, den Hauptschalter im Brandfalle vor einem im Innenraum des Fahrzeugs aufgetretenen Brand zu schützen und zumindest für eine gewisse Zeitspanne funktionsfähig zu halten.

Ein wesentlicher Vorteil des erfindungsgemäßen Fahrzeugs ist darin zu sehen, dass die erfindungsgemäß vorgesehene Brandschutzhaube den elektrischen Hauptschalter im Falle eines im Innenraum herrschenden Brandes schützt, so dass der Hauptschalter im Brandfalle länger als bei vorbekannten Fahrzeugen dieser Art funktionsfähig gehalten wird und die Fahrfähigkeit des Fahrzeugs länger gewährleistet bleibt. Beispielsweise ist es möglich, durch die Brandschutzhaube zu gewährleisten, dass der elektrische Hauptschalter und damit die Fahrfähigkeit des Fahrzeugs für mindestens 15 Minuten nach Auftreten eines Brandes im Fahrzeuginneren erhalten bleibt. So lässt sich in vorteilhafter Weise insbesondere die Brandschutzklassifizierung E15 / I15 erreichen bzw. erfüllen.

Erfindungsgemäß umfasst die Brandschutzhaube ein wannen- oder kastenförmiges Stahlblechelement, das innenwandseitig mit Brandschutzelementen verkleidet ist. Das Stahlblechelement besteht vorzugsweise aus miteinander vernieteten, verzinkten und unlackierten Stahlplatten oder Stahlblechen.

Bei den Brandschutzelementen handelt es sich vorzugsweise um Kalziumsilikatplatten, kalziumsilikathaltige Platten, um Elemente aus Blähgraphitschaum und/oder um Elemente aus Mineral- oder Steinwolle.

Bezüglich der konstruktiven Ausgestaltung der Brandschutzhaube wird es als vorteilhaft angesehen, wenn die Brandschutzhaube eine Bodenplatte und dazu winklig, insbesondere rechtwinklig, angeordnete Seitenwandplatten umfasst und eine der Seitenwandplatten, nachfolgend stirnseitige Seitenwandplatte genannt, eine stirnseitige Öffnung aufweist, durch die zumindest eine mit dem Hauptschalter in Verbindung stehende elektrische Verbindungsleitung, vorzugsweise alle mit dem Hauptschalter in Verbindung stehenden elektrischen Verbindungsleitungen, in das Innere der Brandschutzhaube hineingeführt sind.

Mit Blick auf eine mögliche manuelle Bedienung, Wartung und/oder Reparatur des elektrischen Hauptschalters wird es als vorteilhaft angesehen, wenn eine Bodenplatte der Brandschutzhaube eine bodenseitige Durchgangsöffnung aufweist, die einen Zugang zu dem Hauptschalter und eine manuelle Betätigung des Hauptschalters ermöglicht, und die bodenseitige Durchgangsöffnung mit einem abnehmbaren oder verschiebbaren bodenseitigen Verschlusselement der Brandschutzhaube verschlossen oder zumindest verschließbar ist.

Vorzugsweise wird das bodenseitige Verschlusselement von zwei parallel angeordneten Führungsschienen parallel zur Ebene der Bodenplatte verschiebbar und unverlierbar gehalten.

Zur brandtechnischen Absicherung der bodenseitigen Durchgangsöffnung ist es vorteilhaft, wenn die Brandschutzhaube ein Brandschutzelement, insbesondere ein Brandschutzelement aus Steinwolle, aufweist.

Das Brandschutzelement ist bevorzugt auf dem Verschlusselement angebracht. Im geschlossenen Zustand deckt das Brandschutzelement vorzugsweise eine Durchgangsöffnung, die in einem beabstandet, insbesondere oberhalb, der Bodenplatte befindlichen Zwischenblech angeordnet ist, von unten ab, wodurch das Brandschutzelement die Öffnung brandschutzerhöhend dämmt.

Zur brandtechnischen Abdichtung der Bereiche, durch die elektrische Verbindungsleitungen hindurchgeführt sind, wird es als besonders vorteilhaft angesehen, wenn im Bereich der stirnseitigen Öffnung außen an der stirnseitigen Seitenwandplatte ein verschiebbares Schiebeelement angebracht ist, das, insbesondere vertikal, derart verschiebbar ist, dass ein für die Durchführung der Verbindungsleitungen zur Montage genutzter Teilabschnitt, insbesondere ein oberhalb der Verbindungsleitungen befindlicher Teilabschnitt, der stirnseitigen Öffnung durch Verschieben des Schiebeelements verschließbar ist und das Schiebeelement an, insbesondere oben auf, der oder den Verbindungsleitungen aufliegt.

Vorzugsweise sind die elektrischen Verbindungsleitungen im Bereich der stirnseitigen Öffnung mit einem brandfesten Material, insbesondere Blähgraphitschaum und Brandschutzkautschuk, umhüllt, insbesondere umwickelt. Mit der beschriebenen Ausführung der stirnseitigen Öffnung in Verbindung mit der Einführung von Verbindungsleitungen lassen sich in vorteilhafter Weise sehr hohe Anforderungen an den Brandschutz, wie beispielsweise die erwähnte Brandschutzklassifizierung E15 / I15 erreichen.

Bezüglich der Anordnung der Brandschutzhaube wird es als vorteilhaft angesehen, wenn die Bodenplatte der Brandschutzhaube im Fahrzeug horizontal, zumindest im Wesentlichen horizontal, angeordnet ist und die Seitenwandplatten der Brandschutzhaube vertikal, zumindest im Wesentlichen vertikal, angeordnet sind.

Mit Blick auf die Durchführung elektrischer Verbindungsleitungen wird es als vorteilhaft angesehen, wenn zumindest eine mit dem Hauptschalter in Verbindung stehende elektrische Verbindungsleitung, vorzugsweise alle mit dem Hauptschalter in Verbindung stehenden elektrischen Verbindungsleitungen, horizontal, zumindest im Wesentlichen horizontal, in das Innere der Brandschutzhaube hineingeführt sind.

Bei dem Hauptschalter handelt es sich vorzugsweise um einen pneumatisch schaltbaren Schalter. Im Falle einer solchen Ausgestaltung des Hauptschalters wird es als vorteilhaft angesehen, wenn zumindest eine pneumatische Versorgungsleitung neben der stirnseitigen Öffnung durch ein Loch in der stirnseitigen Seitenwandplatte hindurch in das Innere der Brandschutzhaube geführt ist.

Zumindest eine weitere pneumatische Versorgungsleitung ist vorzugsweise durch ein Loch in einer der senkrecht zur stirnseitigen Seitenwandplatte angeordneten Seitenwandplatten hindurch in das Innere der Brandschutzhaube geführt.

Zur brandtechnischen Isolation der pneumatischen Versorgungsleitungen sind diese vorzugsweise im Inneren der Brandschutzhaube mit einem brandfesten Material, insbesondere Steinwolle, umhüllt.

Die Brandschutzhaube ist vorzugsweise innerhalb eines durch eine untere Zwischendecke und eine obere Fahrzeugdecke gebildeten Zwischendeckenraums des Fahrzeugs angeordnet.

Die untere Zwischendecke ist bevorzugt derart ausgestaltet, dass sie im Bereich der bodenseitigen Öffnung der Brandschutzhaube geöffnet oder entfernt werden kann und einen Zugang zum bodenseitigen Verschlusselement ermöglicht.

Zwischen dem oberen Randbereich der Brandschutzhaube und der oberen Fahrzeugdecke ist bevorzugt eine Dichtung aus Blähgraphitschaum angeordnet.

Die Ecken sind vorzugsweise zwischen den Seitenwandplatten mit Blähgraphitschaumelementen gedämmt.

Die Erfindung wird nachfolgend anhand von Ausführungsbeispielen näher erläutert; dabei zeigen beispielhaft
- Figur 1: ein Ausführungsbeispiel für ein erfindungsgemäßes Fahrzeug in einem Querschnitt,
- Figur 2: ein Ausführungsbeispiel für eine Brandschutzhaube, die bei dem Fahrzeug gemäß Figur 1 zum Schutz eines elektrischen Hauptschalters eingesetzt werden kann,
- Figur 3: die Brandschutzhaube gemäß Figur 2 in einer Explosionsdarstellung in einer Sicht schräg von unten,
- Figur 4: die Brandschutzhaube gemäß den Figuren 2 und 3 in einer Explosionsdarstellung in einer anderen Sicht,
- Figur 5: die Ausgestaltung einer stirnseitigen Seitenwandplatte der Brandschutzhaube gemäß den Figuren 2 bis 4 sowie die Durchführung elektrischer Verbindungsleitungen näher im Detail,
- Figur 6: ein Ausführungsbeispiel für die Anordnung pneumatischer Versorgungsleitungen innerhalb der Brandschutzhaube gemäß den Figuren 2 bis 5 und
- Figur 7: Teile der Brandschutzhaube gemäß den Figuren 2 bis 6 in einer weiteren Explosionsdarstellung in einer anderen Sicht.

In den Figuren werden der Übersicht halber für identische oder vergleichbare Komponenten stets dieselben Bezugszeichen verwendet.

Die Figur 1 zeigt ein Schienenfahrzeug 10, das mit einem im Dachbereich angeordneten elektrischen Hauptschalter 20 versehen ist. Der elektrische Hauptschalter 20 verbindet im eingeschalteten Zustand eine elektrische Energieversorgung, insbesondere eine externe elektrische Energieversorgung, mit im Schienenfahrzeug 10 befindlichen elektrischen Komponenten; im ausgeschalteten Zustand trennt der Hauptschalter 20 die externe elektrische Energieversorgung von den elektrischen Komponenten. Bei der erwähnten externen elektrischen Energieversorgung kann es sich beispielsweise um einen fahrstreckenseitig installierten Fahrdraht handeln, mit das der Hauptsschalter über einen fahrzeugsseitigen Fahrdraht in Verbindung steht.

Der elektrische Hauptschalter 20 ist im Bereich des Dachs 100 des Schienenfahrzeugs 10 derart angeordnet, dass dieser eine Dachöffnung 110 im Dach 100 durchsetzt und abschnittsweise - bezogen auf die Fahrzeugaußenhaut - innen und abschnittsweise außen liegt.

Zur Abschottung des elektrischen Hauptschalters 20 gegenüber dem Innenraum 120 des Schienenfahrzeugs 10 ist eine Brandschutzhaube 30 vorgesehen, die im Zwischendeckenbereich 130 des Schienenfahrzeugs 10 angeordnet ist und durch eine Zwischendecke 140 vom Innenraum 120 getrennt ist.

Wie weiter unten noch näher erläutert werden wird, ist die Brandschutzhaube 30 im Bereich ihrer Bodenplatte 310 mit einer bodenseitigen Durchgangsöffnung versehen, die eine Zugänglichkeit zum elektrischen Hauptschalter 20 vom Innenraum 120 aus ermöglicht. Im Bereich dieser bodenseitigen Durchgangsöffnung in der Bodenplatte 310 ist die Zwischendecke 140 vorzugsweise mit einer Klappe oder einem Deckel versehen, die bzw. der geöffnet oder abgenommen werden kann, um durch die bodenseitige Durchgangsöffnung hindurch den elektrischen Hauptschalter 20 zwecks manueller Bedienung, Wartung oder Reparatur erreichen zu können. Die Bodenplatte 310 ist bevorzugt horizontal, zumindest im Wesentlichen horizontal, angeordnet.

Die Brandschutzhaube 30 weist darüber hinaus Seitenwandplatten auf, die senkrecht, zumindest im Wesentlichen senkrecht, zur Bodenplatte 310 ausgerichtet sind und nach Montage der Brandschutzhaube 30 im Schienenfahrzeug 10 vorzugsweise vertikal, zumindest näherungsweise vertikal, verlaufen. Eine der Seitenwandplatten, nachfolgend stirnseitige Seitenwandplatte 320 genannt, weist eine stirnseitige Öffnung 321 auf, durch die elektrische Verbindungsleitungen 21 hindurchgeführt sind.

Die elektrischen Verbindungsleitungen 21 stehen mit dem elektrischen Hauptschalter 20 elektrisch in Verbindung und verbinden diesen mit im Schienenfahrzeug, insbesondere im Innenraum 120, angeordneten elektrischen Komponenten des Schienenfahrzeugs. Bei den mit dem Hauptschalter 20 mittelbar oder unmittelbar in Verbindung stehenden Komponenten handelt es sich vorzugsweise zumindest auch um den Antriebsmotor, die Motorsteuerung und/oder die Fahrzeugsteuerung des Schienenfahrzeugs 10.

Die Figur 2 zeigt ein Ausführungsbeispiel für eine Brandschutzhaube 30, die bei dem Schienenfahrzeug 10 gemäß Figur 1 eingesetzt werden kann, näher im Detail. Es lässt sich ein bodenseitiges Verschlusselement 312 erkennen, das von zwei parallel angeordneten Führungsschienen 313 gehalten wird. Die Führungsschienen 313 ermöglichen es, das bodenseitige Verschlusselement 312 parallel zur Bodenplatte 310 zu verschieben und die bereits erwähnte bodenseitige Durchgangsöffnung in der Bodenplatte 310 freizulegen bzw. zu öffnen.

Die Figur 2 zeigt darüber hinaus ein verschiebbares Schiebeelement 400, das nach Montage der Brandschutzhaube 30 im Schienenfahrzeug 10 gemäß Figur 1 vorzugsweise vertikal verschiebbar ist und ein abschnittsweises Verschließen der stirnseitigen Öffnung 321 in der stirnseitigen Seitenwandplatte 320 ermöglicht. Das Schiebeelement 400 ist vorzugsweise im Bereich der stirnseitigen Öffnung 321 derart verschiebbar, dass ein für die Durchführung der Verbindungsleitungen 21 (vgl. Figur 1) zur Montage genutzter Teilabschnitt, insbesondere ein oberhalb der Verbindungsleitungen 21 befindlicher Teilabschnitt, der stirnseitigen Öffnung 321 durch Verschieben des Schiebeelements 400 verschließbar ist und das Schiebeelement 400 an, insbesondere oben auf, den Verbindungsleitungen 21 aufliegt.

Die Figur 3 zeigt die Brandschutzhaube 30 gemäß Figur 2 in einer Explosionsdarstellung schräg von unten. Es lässt sich erkennen, dass die Bodenplatte 310 mit einer bodenseitigen Durchgangsöffnung 311 versehen ist, durch die hindurch der elektrische Hauptschalter 20 gemäß Figur 1 von unten zugänglich ist, beispielsweise zum Zwecke der manuellen Erdung oder zu Wartungs- oder Reparaturzwecken.

Im Normalbetrieb des Hauptschalters 20 ist die bodenseitige Durchgangsöffnung 311 mittels des bodenseitigen Verschlusselements 312 verschlossen, indem dieses durch Verschieben entlang der Führungsschienen 313 unter die bodenseitige Durchgangsöffnung 311 geschoben wird. Auf dem Verschlusselement 312 ist ein Brandschutzelement 370 (vgl. Figur 4) angebracht, das in die bodenseitige Durchgangsöffnung 311 der Bodenplatte 310 eingesetzt ist und eine korrespondierende Durchgangsöffnung 300b, die etwas kleiner als die bodenseitige Durchgangsöffnung 311 in der Bodenplatte 310 ist, im darüber befindlichen Zwischenblech 300a im geschlossenen Zustand von unten abdeckt, wodurch das Brandschutzelement die Öffnung brandschutzerhöhend dämmt.

Die Figur 3 zeigt darüber hinaus nochmals das verschiebbare Schiebeelement 400, das zum abschnittsweisen Verschließen der stirnseitigen Öffnung 321 in der stirnseitigen Seitenwandplatte 320 geeignet ist.

Die Figur 4 zeigt die Brandschutzhaube 30 gemäß den Figuren 2 und 3 nochmals in einer anderen Explosionsdarstellung. Es lässt sich erkennen, dass die Brandschutzhaube 30 ein kastenförmiges Stahlblechelement 301 umfasst, das innenwandseitig mit Brandschutzelementen 340, 341, 342, 343, 344, 350, 351, 352 und 353 verkleidet ist.

Bei den Brandschutzelementen 340 bis 344 handelt es sich vorzugsweise um Kalziumsilikatplattenelemente, die vorzugsweise zwischen 1 und 2 mm dick sind.

Bei den Brandschutzelementen 350 bis 353 handelt es sich vorzugsweise um Elemente aus Blähgraphitschaum, die die Eckbereiche des kastenförmigen Stahlblechelements 301 brandschutzmäßig isolieren.

Um eine brandschutzmäßige Dämmung auch im Bereich des oberen Randes 302 des kastenförmigen Stahlblechelements 301 bzw. im Bereich der Dachöffnung 110 gemäß Figur 1 zu gewährleisten, ist ein Brandschutzelement 360 vorgesehen, das vorzugsweise zwischen dem oberen Rand 302 und dem Dach 100 des Schienenfahrzeugs 10 gemäß Figur 1 angeordnet ist.

Die Figur 4 zeigt darüber hinaus ein Brandschutzelement 370, bei dem es sich vorzugsweise um ein Element aus Mineral- und/oder Steinwolle handelt. Das Brandschutzelement 370 dient zur Abdichtung der Durchgangsöffnung 300b im Zwischenblech 300a (vgl. Figur 3).

Zur brandschutzmäßigen Isolation der stirnseitigen Öffnung 321 in der stirnseitigen Seitenwandplatte 320 dienen Brandschutzelemente 380 und 381, die vorzugsweise aus Mineral- oder Steinwolle (siehe Brandschutzelement 381), Blähgraphitschaum (siehe Brandschutzelement 380) und Brandschutzkautschuk (siehe Brandschutzelement 390) bestehen. Das Schiebeelement 400 ist rückseitig bzw. wandseitig vorzugsweise mit Kalziumsilikatplatten beschichtet.

Die Figur 5 zeigt die stirnseitige Öffnung 321 von innen in der stirnseitgen Seitenwandplatte 320 näher im Detail. Man erkennt die durch die stirnseitige Öffnung 321 hindurchgeführten Verbindungsleitungen 21, die vorzugsweise mit einem Brandschutzelement in Form eines Kabelwickels 390 versehen sind; bei dem Kabelwickel 390 handelt es sich vorzugsweise um ein Brandschutzkautschukelement, das im Brandfall eine zusätzliche Isolierwirkung erzeugt.

Mit der beschriebenen Ausführung der stirnseitigen Öffnung in Verbindung mit der Einführung von Verbindungsleitungen wird mindestens die Brandschutzklassifizierung E15 / I15 erreicht.

Bei dem elektrischen Hauptschalter 20 gemäß Figur 1 handelt es sich vorzugsweise um einen pneumatisch schaltbaren Schalter, der mit zwei pneumatischen Versorgungsleitungen 501 und 502 in Verbindung steht; die pneumatischen Versorgungsleitungen 501 und 502 werden vorzugsweise mit Druckluft beaufschlagt, um den Hauptschalter 20 zu verstellen.

Die Figur 6 lässt erkennen, dass die pneumatische Versorgungsleitung 501 durch ein Loch 510 in der stirnseitigen Seitenwandplatte 320 hindurchgeführt ist. Das Loch 510 befindet sich neben der stirnseitigen Öffnung 321, durch die die elektrischen Verbindungsleitungen 21 (vgl. Figur 1) hindurchgeführt sind.

Die andere pneumatische Versorgungsleitung 502 ist durch ein Loch 511 hindurchgeführt, das eine der senkrecht zur stirnseitigen Seitenwandplatte 320 angeordneten Seitenwandplatten 600 durchsetzt.

Zum Schutz der beiden pneumatischen Versorgungsleitungen 501 und 502 im Falle eines Brands sind die Versorgungsleitungen im Inneren der Brandschutzhaube 30 vorzugsweise mit einem brandfesten Material, insbesondere Mineral- und/oder Steinwolle, umhüllt.

Die Figur 7 zeigt eine weitere Sicht auf Komponenten der Brandschutzhaube 30 gemäß den Figuren 2 bis 6. Man erkennt die stirnseitige Seitenwandplatte 320 mit der stirnseitigen Öffnung 321, das Schiebeelement 400 und die Brandschutzelemente 380 und 381. Zwischen dem Schiebeelement 400 und der stirnseitigen Seitenwandplatte 320 kann ein Zwischenelement 400a, insbesondere in Form eines Brandschutzelements, vorgesehen sein.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung wie in den Ansprüchen definiert zu verlassen.

## Patentansprüche

1. Schienenfahrzeug, mit einem elektrischen Hauptschalter (20), der im eingeschalteten Zustand eine elektrische Energieversorgung mit im Fahrzeug befindlichen elektrischen Komponenten verbindet und im ausgeschalteten Zustand die elektrische Energieversorgung von den elektrischen Komponenten trennt, wobei
- der Hauptschalter (20) im Bereich einer Dachöffnung (110) des Fahrzeugdaches (100) angeordnet ist und
- unterhalb der Dachöffnung (110) eine Brandschutzhaube (30) montiert ist, die den Bereich unterhalb der Dachöffnung (110) verschließt und geeignet ist, den Hauptschalter (20) im Brandfalle vor einem im Innenraum (120) des Fahrzeugs aufgetretenen Brand zu schützen und zumindest für eine gewisse Zeitspanne funktionsfähig zu halten, **dadurch gekennzeichnet, dass** die Brandschutzhaube (30) ein wannen- oder kastenförmiges Stahlblechelement (301) umfasst, das innenwandseitig mit Brandschutzelementen (340-344, 350-353) verkleidet ist.

2. Schienenfahrzeug nach Anspruch 1,
**dadurch gekennzeichnet, dass**
zumindest eines der Brandschutzelemente (340-344, 350-353) eine Kalziumsilikatplatte oder zumindest eine kalziumsilikathaltige Platte ist.

3. Schienenfahrzeug nach einem der voranstehenden Ansprüche, **dadurch gekennzeichnet, dass**
- die Brandschutzhaube (30) eine Bodenplatte (310) und dazu winklig, insbesondere rechtwinklig, angeordnete Seitenwandplatten umfasst und
- eine der Seitenwandplatten, nachfolgend stirnseitige Seitenwandplatte (320) genannt, eine stirnseitige Öffnung (321) aufweist, durch die zumindest eine mit dem Hauptschalter (20) in Verbindung stehende elektrische Verbindungsleitung (21), vorzugsweise alle mit dem Hauptschalter (20) in Verbindung stehenden elektrischen Verbindungsleitungen (21), in das Innere der Brandschutzhaube (30) hineingeführt sind.

4. Schienenfahrzeug nach Anspruch 3,
**dadurch gekennzeichnet, dass**
- die Bodenplatte (310) der Brandschutzhaube (30) eine bodenseitige Durchgangsöffnung (311) aufweist, die einen Zugang zu dem Hauptschalter (20) und eine manuelle Erdung des Hauptschalters (20) ermöglicht, und
- die bodenseitige Durchgangsöffnung (311) mit einem abnehmbaren oder verschiebbaren bodenseitigen Verschlusselement (312) der Brandschutzhaube (30) verschlossen oder zumindest verschließbar ist.

5. Schienenfahrzeug nach Anspruch 4,
**dadurch gekennzeichnet, dass**
das bodenseitige Verschlusselement (312) von zwei parallel angeordneten Führungsschienen (313) parallel zur Ebene der Bodenplatte (310) verschiebbar gehalten wird.

6. Schienenfahrzeug nach einem der voranstehenden Ansprüche 4 bis 5,
**dadurch gekennzeichnet, dass**
- die Brandschutzhaube (30) ein Brandschutzelement (370), insbesondere ein Brandschutzelement (370) aus Steinwolle, aufweist,
- das Brandschutzelement (370) eine Durchgangsöffnung (300b) in einem oberhalb der Bodenplatte (310) und insbesondere beabstandet zu dieser befindlichen Zwischenblech (300a) abdeckt und von dem Verschlusselement (312) von außen, insbesondere von unten, auf das Zwischenblech (300a) angedrückt wird und
- das Brandschutzelement (370) die Öffnung brandschutzerhöhend dämmt.

7. Schienenfahrzeug nach einem der Ansprüche 3 bis 6,
**dadurch gekennzeichnet, dass**
im Bereich der stirnseitigen Öffnung (321) außen an der stirnseitigen Seitenwandplatte (320) ein verschiebbares Schiebeelement (400) angebracht ist, das, insbesondere vertikal, derart verschiebbar ist, dass ein für die Durchführung der Verbindungsleitungen (21) zur Montage genutzter Teilabschnitt, insbesondere ein oberhalb der Verbindungsleitungen (21) befindlicher Teilabschnitt, der stirnseitigen Öffnung (321) durch Verschieben des Schiebeelements (400) verschließbar ist und das Schiebeelement (400) an, insbesondere oben auf, der oder den Verbindungsleitungen (21) aufliegt.

8. Schienenfahrzeug nach einem der Ansprüche 3 bis 7, **dadurch gekennzeichnet, dass**
die elektrischen Verbindungsleitungen (21) im Bereich der stirnseitigen Öffnung (321) mit einem brandfesten Material, insbesondere Blähgraphitschaum, umhüllt, insbesondere umwickelt, sind.

9. Schienenfahrzeug nach einem der Ansprüche 3 bis 8,
**dadurch gekennzeichnet, dass**
- die Bodenplatte (310) der Brandschutzhaube (30) im Fahrzeug horizontal, zumindest im Wesentlichen horizontal, angeordnet ist und
- die Seitenwandplatten der Brandschutzhaube (30) vertikal, zumindest im Wesentlichen vertikal, angeordnet sind.

10. Schienenfahrzeug nach einem der voranstehenden Ansprüche, **dadurch gekennzeichnet, dass**
zumindest eine mit dem Hauptschalter (20) in Verbindung stehende elektrische Verbindungsleitung (21), vorzugsweise alle mit dem Hauptschalter (20) in Verbindung stehenden elektrischen Verbindungsleitungen (21), horizontal, zumindest im Wesentlichen horizontal, in das Innere der Brandschutzhaube (30) hineingeführt sind.

11. Schienenfahrzeug nach einem der Ansprüche 3 bis 10, **dadurch gekennzeichnet, dass**
der Hauptschalter (20) ein pneumatisch schaltbarer Schalter ist und zumindest eine pneumatische Versorgungsleitung (501) neben der stirnseitigen Öffnung (321) durch ein Loch (510) in der stirnseitigen Seitenwandplatte (320) hindurch in das Innere der Brandschutzhaube (30) geführt ist.

12. Schienenfahrzeug nach einem der Ansprüche 3 bis 11, **dadurch gekennzeichnet, dass**
zumindest eine pneumatische Versorgungsleitung (502) durch ein Loch (511) in einer der senkrecht zur stirnseitigen Seitenwandplatte (320) angeordneten Seitenwandplatte (600) hindurch in das Innere der Brandschutzhaube (30) geführt ist.

13. Schienenfahrzeug nach einem der Ansprüche 11 oder 12, **dadurch gekennzeichnet, dass**
die pneumatischen Versorgungsleitungen (501, 502) im Inneren der Brandschutzhaube (30) mit einem brandfesten Material, insbesondere Steinwolle, umhüllt sind.

14. Schienenfahrzeug nach einem der voranstehenden Ansprüche, **dadurch gekennzeichnet, dass**
- die Brandschutzhaube (30) innerhalb eines durch eine untere Zwischendecke (140) und eine obere Fahrzeugdecke gebildeten Zwischendeckenbereichs (130) des Fahrzeugs angeordnet ist,
- zwischen dem oberen Randbereich (302) der Brandschutzhaube (30) und der oberen Fahrzeugdecke Blähgraphitschaumelemente angeordnet sind,
- die Ecken zwischen den Seitenwandplatten mit Blähgraphitschaumelementen gedämmt sind und/oder
- die untere Zwischendecke (140) derart ausgestaltet ist, dass sie im Bereich der bodenseitigen Öffnung der Brandschutzhaube (30) geöffnet oder entfernt werden kann und einen Zugang zum bodenseitigen Verschlusselement (312) ermöglicht.

## Claims

1. Rail vehicle having an electrical main switch (20) which in the switched-on state connects an electrical power supply to electrical components situated in the vehicle, and in the switched-off state isolates the electrical power supply from the electrical components,
wherein
- the main switch (20) is disposed in the region of a roof opening (110) of the vehicle roof (100), and
- a fire protection hood (30), which closes the region below the roof opening (110) and is suitable for protecting the main switch (20) in the event of a fire from a fire arising in the interior space (120) of the vehicle and for maintaining the functional capability of said main switch (20) at least for a specific duration, is assembled below the roof opening (110), **characterized in that** the fire protection hood (30) comprises a tub-shaped or box-shaped sheet-steel element (301) which on the inside wall is cladded with fire protection elements (340-344, 350-353).

2. Rail vehicle according to Claim 1,
**characterized in that**
at least one of the fire protection elements (340-344, 350-353) is a calcium silicate board or at least a board containing calcium silicate.

3. Rail vehicle according to one of the preceding claims, **characterized in that**
- the fire protection hood (30) comprises a base plate (310) and side wall plates which are disposed at an angle, in particular at a right angle, in relation to said base plate (310), and
- one of the side wall plates, hereunder referred to as the end-side-proximal side wall plate (320), has an end-side-proximal opening (321) through which at least one electrical connecting line (21) connected to the main switch (20), preferably all electrical connecting lines (21) connected to the main switch (20), are routed into the interior of the fire protection hood (30).

4. Rail vehicle according to Claim 3,
**characterized in that**
- the base plate (310) of the fire protection hood (30) has a base-proximal through opening (311) which enables access to the main switch (20) and manual grounding of the main switch (20), and
- the base-proximal through opening (311) is closed or at least able to be closed by a removable or displaceable base-proximal closure element (312) of the fire protection hood (30).

5. Rail vehicle according to Claim 4,
**characterized in that**
the base-proximal closure element (312) is held so as to be displaceable parallel to the plane of the base plate (310) by two guide rails (313) which are disposed in parallel.

6. Rail vehicle according to one of preceding Claims 4 to 5, **characterized in that**
- the fire protection hood (30) has a fire protection element (370), in particular a fire protection element (370) made from mineral wool,
- the fire protection element (370) covers a through opening (300b) in an intermediate panel (300a) situated above the base plate (310) and in particular spaced apart from the latter, and is pressed by the closure element (312) onto the intermediate panel (300a) from the outside, in particular from below, and
- the fire protection element (370) insulates the opening so as to enhance the fire protection.

7. Rail vehicle according to one of Claims 3 to 6, **characterized in that**
a displaceable sliding element (400) is attached externally to the end-side-proximal side wall plate (320) in the region of the end-side-proximal opening (321), which sliding element (400) is displaceable, in particular vertically, in such a manner that a sub-portion, in particular a sub-portion situated above the connecting lines (21), of the end-side-proximal opening (321), which sub-portion is used for leading through the connecting lines (21) for assembling purposes, is able to be closed by displacing the sliding element (400), and the sliding element (400) bears on the connecting line or the connecting lines (21), in particular on the top of the latter.

8. Rail vehicle according to one of Claims 3 to 7, **characterized in that**
the electrical connecting lines (21) in the region of the end-side-proximal opening (321) are encased, in particular wrapped, with a fireproof material, in particular expanded graphite foam.

9. Rail vehicle according to one of Claims 3 to 8, **characterized in that**
- the base plate (310) of the fire protection hood (30) is disposed horizontally, at least substantially horizontally, in the vehicle, and
- the side wall plates of the fire protection hood (30) are disposed vertically, at least substantially vertically.

10. Rail vehicle according to one of the preceding claims, **characterized in that**
at least one electrical connecting line (21) connected to the main switch (20), preferably all electrical connecting lines (21) connected to the main switch (20), are routed horizontally, at least substantially horizontally, into the interior of the fire protection hood (30).

11. Rail vehicle according to one of Claims 3 to 10, **characterized in that**
the main switch (20) is a pneumatically switchable switch, and at least one pneumatic supply line (501) beside the end-side-proximal opening (321) is guided into the interior of the fire protection hood (30) through a hole (510) in the end-side-proximal side wall plate (320).

12. Rail vehicle according to one of Claims 3 to 11, **characterized in that**
at least one pneumatic supply line (502) is guided into the interior of the fire protection hood (30) through a hole (511) in one of the side wall plates (600) disposed perpendicularly to the end-side-proximal side wall plate (320).

13. Rail vehicle according to one of Claims 11 or 12, **characterized in that**
the pneumatic supply lines (501, 502) are encased in the interior of the fire protection hood (30) with a fireproof material, in particular mineral wool.

14. Rail vehicle according to one of the preceding claims, **characterized in that**
- the fire protection hood (30) is disposed within an intermediate ceiling region (130) of the vehicle, which is formed by a lower intermediate ceiling (140) and an upper vehicle ceiling,
- expanded graphite foam elements are disposed between the upper peripheral region (302) of the fire protection hood (30) and the upper vehicle ceiling,
- the corners between the side wall plates are insulated with expanded graphite foam elements, and/or
- the lower intermediate ceiling (140) is designed in such a manner that the latter can be opened or removed in the region of the base-proximal opening of the fire protection hood (30) and enables access to the base-proximal closure element (312).

## Revendications

1. Véhicule ferroviaire comprenant un interrupteur (20) électrique principal, qui, dans l'état fermé, relie une alimentation en énergie à des composants électriques se trouvant dans le véhicule et qui, dans l'état ouvert, sépare l'alimentation en énergie électrique des composants électriques,
dans lequel
- l'interrupteur (20) principal est disposé dans la partie d'une ouverture (110) du toit (100) du véhicule, et
- en-dessous de l'ouverture (110) du toit est montée une hotte (30) de protection vis-à-vis l'incendie, qui ferme la partie en-dessous de l'ouverture (110) du toit et qui est propre à protéger l'interrupteur (20) principal en cas d'incendie d'un incendie se produisant dans l'espace (120) intérieur du véhicule et à le maintenir apte à fonctionner au moins pendant un certain laps de temps, **caractérisé en ce que** la hotte (30) de protection vis-à-vis de l'incendie comprend un élément (301) en tôle d'acier en forme de cuvette ou de caisson, qui est habillé, du côté de la paroi intérieure, d'éléments (340
- 344, 350 - 353) de protection vis-à-vis de l'incendie).

2. Véhicule ferroviaire suivant la revendication 1, **caractérisé en ce qu'**
au moins l'un des éléments (340 - 344, 350 - 353) de protection vis-à-vis de l'incendie est une plaque en silicate de calcium ou du moins une plaque contenant du silicate de calcium.

3. Véhicule ferroviaire suivant l'une des revendications précédentes,
**caractérisé en ce que**
- la hotte (30) de protection vis-à-vis de l'incendie comprend une plaque (310) de fond et, en faisant un angle avec celle-ci, en particulier à angle droit, des plaques de paroi latérale, et
- l'une des plaques de paroi latérale, dénommée dans ce qui suit plaque (320) de paroi latérale du côté frontal, a une ouverture (321) du côté frontal, par laquelle au moins une ligne (21) électrique en liaison avec l'interrupteur (20) principal, de préférence toutes les lignes (21) électriques de liaison en liaison avec l'interrupteur (20) principal, passent à l'intérieur de la hotte (30) de protection vis-à-vis de l'incendie.

4. Véhicule ferroviaire suivant la revendication 3,
**caractérisé en ce que**
- la plaque (310) de fond de la hotte (30) de protection vis-à-vis de l'incendie a une ouverture (311) de passage du côté du fond, qui rend possible un accès à l'interrupteur (20) principal et une mise à la terre manuelle de l'interrupteur (20) principal, et
- l'ouverture (311) de passage du côté du fond est fermée ou du moins peut être fermée par un élément (312) de fermeture de la hotte (30) de protection vis-à-vis de l'incendie, qui est du côté du fond et qui peut être enlevé ou qui peut coulisser.

5. Véhicule ferroviaire suivant la revendication 4, **caractérisé en ce que**
l'élément (312) de fermeture du côté du fond est maintenu avec possibilité de coulisser parallèlement au plan de la plaque (310) de fond par deux rails (313) de guidage parallèles.

6. Véhicule ferroviaire suivant l'une des revendications 4 à 5 précédentes,
**caractérisé en ce que**
- la hotte (30) de protection vis-à-vis de l'incendie a un élément (370) de protection vis-à-vis de l'incendie, en particulier un élément (370) de protection vis-à-vis de l'incendie en laine minérale,
- l'élément (370) de protection vis-à-vis de l'incendie recouvre une ouverture (300b) de passage dans une tôle (300a) intermédiaire se trouvant au-dessus de la plaque (310) de fond, et en particulier à distance de celle-ci, et est appuyée par l'élément (312) de fermeture de l'extérieur, en particulier par le bas, sur la tôle (300a) intermédiaire, et
- l'élément (370) de protection vis-à-vis de l'incendie obstrue l'ouverture de manière à augmenter la protection vis-à-vis de l'incendie.

7. Véhicule ferroviaire suivant l'une des revendications 3 à 6,
**caractérisé en ce que**,
dans la partie de l'ouverture (321) du côté frontale est monté, à l'extérieur, sur la plaque (320) de paroi latérale du côté frontal, un élément (400) de coulissement pouvant coulisser, qui peut coulisser en particulier verticalement, de manière à ce qu'une section partielle, en particulier une section partielle se trouvant au-dessus des lignes (21) de liaison utilisée pour le montage pour le passage des lignes (21) de liaison, de l'ouverture (321) du côté frontal, puisse être fermée par coulissement de l'élément (400) de coulissement, et de manière à ce que l'élément (400) de coulissement s'applique à, en particulier au-dessus, à la ou les lignes (21) de liaison.

8. Véhicule ferroviaire suivant l'une des revendications 3 à 7,
**caractérisé en ce que**
les lignes (21) électriques de liaison sont, dans la partie de l'ouverture (321) du côté frontal, gainées en étant, en particulier enroulées d'un matériau réfractaire, en particulier d'une mousse de graphite expansée.

9. Véhicule ferroviaire suivant l'une des revendications 3 à 8,
**caractérisé en ce que**
- la plaque (310) de fond de la hotte (30) de protection vis-à-vis de l'incendie est disposée horizontalement dans le véhicule, du moins sensiblement horizontalement, et
- les plaques de paroi latérale de la hotte (30) de protection vis-à-vis de l'incendie sont disposées verticalement, du moins sensiblement verticalement.

10. Véhicule ferroviaire suivant l'une des revendications précédentes,
**caractérisé en ce qu'**
au moins une ligne (21) électrique de liaison en liaison avec l'interrupteur (20) principal, de préférence toutes les lignes (21) électriques de liaison en liaison avec l'interrupteur (20) principal, entrent horizontalement, du moins sensiblement horizontalement, à l'intérieur de la hotte (30) de protection vis-à-vis de l'incendie.

11. Véhicule ferroviaire suivant l'une des revendications 3 à 10,
**caractérisé en ce que**
l'interrupteur (20) principal est un interrupteur pouvant être commuté pneumatiquement, et au moins une ligne (501) pneumatique d'alimentation passe à côté de l'ouverture (321) du côté frontal, dans un trou (510) à travers la plaque (320) de paroi latérale du côté frontal, pour aller à l'intérieur de la hotte (30) de protection vis à vis de l'incendie.

12. Véhicule ferroviaire suivant l'une des revendications 3 à 11,
**caractérisé en ce qu'**
au moins une ligne (502) pneumatique d'alimentation passe dans un trou (511) dans une plaque (600) de paroi latérale disposée perpendiculairement à la plaque (320) de paroi latérale du côté frontal pour aller à l'intérieur de la hotte (30) de protection vis-à-vis de l'incendie.

13. Véhicule ferroviaire suivant l'une des revendications 11 ou 12,
**caractérisé en ce que**
les lignes (501, 502) pneumatiques d'alimentation sont, à l'intérieur de la hotte (30) de protection vis-à-vis de l'incendie, gainées d'un matériau réfractaire, en particulier de laine minérale.

14. Véhicule ferroviaire suivant l'une des revendications précédentes,
**caractérisé en ce que**
- la hotte (30) de protection vis-à-vis de l'incendie est disposée à l'intérieur d'une partie (130) de plafond intermédiaire du véhicule formée par un plafond (140) intermédiaire inférieur et un plafond supérieur du véhicule,
- des éléments en mousse de graphite expansée sont disposés entre la partie (302) de bord supérieur de la hotte (30) de protection vis-à-vis de l'incendie et le plafond de véhicule supérieur,
- les coins entre les plaques de paroi latérale sont isolés par des éléments en mousse de graphite expansée et/ou le plafond (140) intermédiaire inférieur est conformé de manière à pouvoir être ouvert ou retiré dans la partie de l'ouverture du côté du fond de la hotte (30) de protection vis-à-vis de l'incendie, et à rendre possible un accès à l'élément (312) de fermeture du côté du fond.
